# EUROPÄISCHE PATENTSCHRIFT

(11) **EP 2 430 877 B1**
(45) Veröffentlichungstag und Bekanntmachung des Hinweises auf die Patenterteilung: **29.06.2016**
(21) Anmeldenummer: 11708275.0
(22) Anmeldetag: 15.03.2011
(51) Int. Cl.: H05B 3/06, H05B 3/84

(54) **KONTAKTIERUNGSANORDNUNG FÜR AUF FLÄCHIGEN GEBILDEN, INSBESONDERE GLASSCHEIBEN, VORHANDENE LEITER**
CONTACTING ASSEMBLY FOR CONDUCTORS PRESENT ON FLAT STRUCTURES, IN PARTICULAR GLASS PANELS
DISPOSITIF DE MISE EN CONTACT ÉLECTRIQUE POUR DES CONDUCTEURS PRÉSENTS SUR DES STRUCTURES PLANES, EN PARTICULIER SUR DES PLAQUES DE VERRE

(30) Priorität: 30.04.2010 DE 102010018860
(43) Veröffentlichungstag der Anmeldung: 21.03.2012
(73) Patentinhaber: FEW Fahrzeugelektrikwerk GmbH & Co. KG, 04442 Zwenkau (DE)
(72) Erfinder: JENRICH, André, 04158 Leipzig (DE); GLEISBERG, Roy, 04420 Markranstädt (DE)
(74) Vertreter: Kruspig, Volkmar
(86) Internationale Anmeldenummer: PCT/EP2011/053883
(87) Internationale Veröffentlichungsnummer: WO 2011/134714

(56) Entgegenhaltungen:
- WO-A1-2004/012302
- FR-A1- 2 893 189
- US-A- 3 794 953

## Beschreibung

Die Erfindung betrifft eine Kontaktierungsanordnung für auf flächigen Gebilden, insbesondere Glasscheiben, vorhandene Leiter, welche mit ihrem Anschlussabschnitt eine Kontaktstelle aufweisen, gemäß Oberbegriff des Patentanspruchs 1.

Zur Kontaktierung von auf flächigen Gebilden, insbesondere Glasscheiben vorhandenen Leitern, z.B. Leitern, die als Heizleiter für eine Heckscheibe oder aber auch als Antennenleiter ausgebildet sind, ist es bisher bekannt, Lötvorgänge zu nutzen.

Beim Löten entsteht jedoch eine thermische Beanspruchung der Glasscheibe, die es insbesondere bei einer Vielzahl von auszuführenden Lötstellen grundsätzlich zu vermeiden gilt. Problematisch ist hier insbesondere das punktuelle Einbringen recht hoher Wärmeenergiemengen.

Bei einer fehlerhaften Bestückung muss ein Entlötvorgang durchgeführt werden, der wiederum zu Spannungsrissen im Glasmaterial führen kann.

Ausgebildete Lötkontakte sind darüber hinaus von außen sichtbar, so dass bei bestimmten Anwendungsfällen eine nachträgliche Schwärzung vorgenommen werden muss.

Darüber hinaus kommen bei Standard-Lötprozessen Lotmittel zum Einsatz, die mehr oder weniger bleihaltig sind, was unter dem Aspekt der Umweltverträglichkeit eine weitere Problemstellung in sich birgt.

Aus dem Vorgenannten ist es daher Aufgabe der Erfindung, eine weiterentwickelte Kontaktierungsanordnung für auf flächigen Gebilden, insbesondere Glasscheiben vorhandene Leiter anzugeben, die zum einen thermische Lötvorgänge vermeidet, die zum anderen einen Austausch fehlerhafte Kontakte oder ein Auswechseln bei fehlerhafter Bestückung ermöglicht und wobei letztendlich eine Verarbeitung ohne technische Voraussetzungen einer Laserlöteinrichtung erfolgen kann.

Die Lösung der Aufgabe der Erfindung erfolgt durch eine Kontaktierungsanordnung gemäß der Merkmalskombination nach Patentanspruch 1, wobei die Unteransprüche mindestens zweckmäßige Ausgestaltungen und Weiterbildungen darstellen.

Es wird demnach von einer Kontaktierungsanordnung für auf flächigen Gebilden, insbesondere Glasscheiben, vorhandene Leiter ausgegangen, welche in ihrem Anschlussabschnitt eine Kontaktstelle, z.B. in Form einer aufgedruckten leitfähigen Fläche aufweisen.

Die Kontaktierungsanordnung soll beispielsweise einem elektrischen Anschluss einer Antenne oder aber auch der Stromzuführung für Heizleiter dienen und diesbezüglich eine ausreichende Stromtragfähigkeit besitzen.

Erfindungsgemäß wird ein Ende eines Anschlusskabels oder aber auch eines Anschlusssteckers mit einem Pad aus einem leitfähigen Vlies elektrisch und mechanisch verbunden. Die derart konfektionierte Anordnung wird in einen einseitig offenen Vergussblock eingebracht, welchen einen das Vlies umgebenden, mit Klebstoff versehenen oder selbstklebenden Rahmen aufweist.

Weiterhin ist die vom Rahmen seitlich begrenzte Oberfläche des leitfähigen Vlieses auf die Fläche der Kontaktstelle auf dem flächigen Gebilde abgestimmt, um über eine Klebeverbindung zwischen dem Rahmen und dem flächigen Gebilde eine durch Flächenpressung erfolgende Kontaktverbindung zwischen der Kontaktstelle und der Vliesoberfläche zu schaffen, wobei der Rahmen mit Vergusskörper die Kontaktstelle zur Umgebung hin verschließt.

Bei einer Ausgestaltung ist das Ende des Anschlusskabels mit einer leitfähigen Folie verbunden, auf welcher das Pad in diesem Fall aus beidseitig klebendem leitfähigen Vlies vorgesehen ist.

Das leitfähige Vlies kann zur Verbesserung der Kontaktierung im Sinne der Reduzierung des ohmschen Widerstands aus mehreren Lagen bestehen. Hier können mehrere kreuzgelegte Lagen Anwendung finden.

Das leitfähige Vlies weist elastische Eigenschaften auf, so dass beim Aufbringen des Vergusskörpers mit Kleberahmen auf die zu kontaktierende Stelle des flächigen Gebildes eine entsprechende Kontaktsicherheit gegeben ist. Bevorzugt ist die Dicke des leitfähigen Vliesmaterials größer als die Höhe des Rahmens des Vergusskörpers bzw. steht das leitfähige Vlies mit Blick auf die Oberfläche des Rahmens über.

Bei einer Ausführungsform der Erfindung kann der Vergussblock eingefärbt werden, um die Kontaktstelle optisch zu verdecken.

Der Rahmen besitzt, wie bereits erläutert, bei einer bevorzugten Ausführungsform selbstklebende Eigenschaften und wird vor der Verklebung mit dem flächigen Gebilde von einem Schutzmaterial bedeckt.

Das Schutzmaterial kann die gesamte vom Rahmen begrenzte Oberfläche, d.h. auch die Fläche, unter der sich das Vliespad befindet, bedecken. Hierdurch kann die Kontaktierungsanordnung vorgefertigt und gelagert werden, ohne dass eine Verschmutzung des Vliespads und/oder eine Beeinträchtigung der Klebeeigenschaften des Rahmens gegeben ist.

Bei einer vorbezugten Ausgestaltung weist der Vergusskörper eine wannenartige Form auf, wobei innenseitig in Richtung zum Vliespad eine Vielzahl von stiftförmigen Fortsätzen, Nasen oder dergleichen Vorsprüngen ausgebildet ist, welche eine innige Verbindung zwischen dem Anschlusskabelende und/oder der leitfähigen Folie mit dem Vliespad bewirken. Ergänzend sichern die stiftförmigen Fortsätze, insoweit diese in Richtung der zu kontaktierenden Stelle auf dem flächigen Gebilde weisen, eine Verbesserung der Kontaktausbildung mit sich ergebender höherer Strombelastbarkeit.

Die erfindungsgemäße Kontaktierungsanordnung kann einpolig, aber auch innerhalb eines Vergusskörpers mehrpolig ausgeführt werden, wobei im letzteren Fall mehrere nebeneinander angeordnete Pads aus leitfähigem Vlies mit jeweils einem Anschlusskabel oder einer Gruppe von Kabeln verbunden sind.

Bei einer mehrpoligen Variante der Kontaktierungsanordnung kann ein mehrpoliger Anschluss mit einem einzigen Klebevorgang realisiert werden, was gegenüber der Löttechnik Vorteile in sich birgt. Durch die ausschließliche Klebeverbindung findet auch keine thermische Beanspruchung des flächigen Gebildes, insbesondere einer entsprechenden Glasscheibe statt.

Das Kabel, welches den Außenanschluss bildet, kann mit dem leitfähigen Vlies durch Vercrimpen verbunden werden, wobei der Vergussblock ergänzend eine Zugentlastung für das Kabel von dem eigentlichen Kontaktbereich schafft.

Die Erfindung soll anhand eines Ausführungsbeispiels unter Zuhilfenahme von Figuren näher erläutern werden.

Hierbei zeigen:
- Fig. 1: eine perspektivische Darstellung der Kontaktierungsanordnung mit Blick auf die Unterseite mit Kleberahmen und von diesem umschlossenen leitfähigen Vliespad;
- Fig. 2: eine Darstellung ähnlich derjenigen nach Fig. 1, jedoch mit einer die Kleberahmenoberfläche abdeckenden, lösbaren Beschichtung;
- Fig. 3: eine Prinzip-Schnittdarstellung durch den Vergusskörper mit Kleberahmen und leitfähigem Vlies;
- Fig. 4a: eine Draufsicht auf die Kontaktierungsanordnung, befindlich auf einer Glasscheibe;
- Fig. 4b: eine Seitenansicht auf die Anordnung nach Fig. 4a;
- Fig. 4c: eine Vorderansicht mit erkennbaren Kabeln gemäß der Darstellung nach Fig. 4a;
- Fig. 4d: eine Schnittdarstellung entlang A-A gemäß Fig. 4a und B gemäß Fig. 4d.

Wie den Darstellungen nach den Fig. 1 und 2 entnommen werden kann, umfasst die erfindungsgemäße Kontaktierungsanordnung zunächst ein Anschlusskabel 1, das z.B. litzenförmig ausgebildet sein kann.

Dieses Anschlusskabel 1 steht mit einem elektrisch leitfähigen Vliespad 2 in Verbindung. Diese Verbindung kann z.B. durch Crimpen erfolgen oder unter Zwischenschaltung einer leitfähigen Folie realisiert werden, welche mit einem doppelseitig leitfähigen Vliesmaterial kontaktiert ist.

Das Kabel ist in einen Verguss 3 eingebracht, welcher einen Rahmen 4 besitzt.

Der Rahmen 4 umschließt das leitfähige Vlies 2 allseitig, lässt dieses jedoch zur Kontaktstelle auf dem flächigen Gebilde 5 (siehe Fig. 4) frei.

Die vorgefertigte und entsprechend konfektionierte Kontaktierungsanordnung nach Fig. 2 wird mit einem Schutzmaterial 6, ausgebildet als Abzugspapier oder Abzugsliner, bedeckt und steht so zum Einsatz bereit.

Die Schnittdarstellung nach Fig. 3 lässt weitere Einzelheiten des Aufbaus der Kontaktierungsanordnung erkennen.

Das Kabel 1 verfügt über einen Kabelcrimp 7, der in das Innere des Vergusskörpers hineinreicht und dort in Verbindung .mit dem elektrisch leitfähigen Vliespad 2 steht. Das elektrisch leitfähige Vliespad kann ein- oder mehrlagig, auch kreuzgelegt, ausgebildet werden, um die notwendigen elektrischen Eigenschaften zu sichern.

Eine vorbereitete und vorkonfektionierte Kontaktierungsanordnung kann ein-, oder wie in der Fig. 4 gezeigt, mehrpolig ausgebildet sein, wobei jedes Kabel 1 zu einem entsprechenden Vliespad 2 führt. Die Enden der Kabel sind in Aderendhülsen 8 eingeführt, wobei letztere mit dem jeweiligen Vliespad in Verbindung stehen.

Mit Hilfe des Kleberahmens 4 wird die Kontaktierungsanordnung im Bereich entsprechend ausgebildeter Kontaktstellen auf der Glasscheibe 5 fixiert, wobei die einzelnen Kontaktstellen der Mehrpol-Anordnung dicht umschlossen sind.

Der Vergussblock 3 kann dunkel eingefärbt sein, so dass die eigentliche Kontaktstelle unsichtbar bleibt. Ein nachträgliches Schwärzen üblicher Lötkontakte kann hierdurch entfallen.

Aus den vorangegangenen Schilderungen ergibt sich, dass die Kabel vorkonfektioniert mit einseitig klebendem Vlies direkt oder mit einer mit dem Vlies in Klebeverbindung stehenden Kupferfolie verlötet werden können.

Die Kupferfolie dient hierbei der Erhöhung der Stromtragfähigkeit, quasi alternativ zu Vliesvarianten, die aus mehreren Schichten bestehen.

Der Verguss führt zu einer gewünschten Entlastung, zum Schutz der Kontaktstelle und ergibt eine elektrische Isolierung.

Ebenfalls aus den Figuren ist ersichtlich, dass der Verguss, ausgebildet als Vergussblock, an der Unterseite frei liegt, um das leitfähige Vlies mit einer z.B. durch Siebdruck aufgebrachten Kontaktstelle auf der Scheibe elektrisch zu verbinden.

Der elektrische Kontakt zwischen der Kontaktstelle auf der Scheibe und dem Vliespad wird überwiegend bis ausschließlich mittels Flächenpressung geschaffen. Falls notwendig, kann die Kontaktierungsanordnung ohne Zerstörung der eigentlichen auf der Scheibe befindlichen Kontaktstelle entfernt und ein neuer Kontakt aufgesetzt werden.

Ergänzend besteht die Möglichkeit, einen Vergusskörper mit wannenartiger Form so weiterzubilden, dass innenseitig in Richtung zum Vliespad eine z.B. matrixartig angeordnete Vielzahl von stiftförmigen Fortsätzen oder Nasen ausgebildet ist. Beim Aufbringen des derartig ausgestalteten Vergusskörpers auf eine Kontaktstelle wird die elektrische Verbindung nochmals optimiert.

## Patentansprüche

1. Kontaktierungsanordnung für auf flächigen Gebilden (5), insbesondere Glasscheiben (5), vorhandene Leiter, welche in ihrem Anschlussabschnitt eine Kontaktstelle aufweisen,
**dadurch gekennzeichnet, dass**
ein Ende eines Anschlusskabels (1) oder sonstigen Anschlussmittels mit einem Pad (2) aus einem leitfähigen Vlies (2) elektrisch und mechanisch verbunden und das derart konfektionierte Anschlusskabel (1) in einen einseitig offenen Vergussblock (3) eingebracht ist, welcher einen das Vlies (2) umgebenden, mit Klebstoff versehenen Rahmen (4) aufweist,
weiterhin die vom Rahmen (4) seitlich begrenzte Oberfläche des leitfähigen Vlieses (2) auf die Fläche der Kontaktstelle abgestimmt ist, um über eine Klebeverbindung zwischen dem Rahmen (4) und dem flächigen Gebilde (5) eine durch Flächenpressung erfolgende Kontaktverbindung zwischen der Kontaktstelle und der Vliesoberfläche (2) zu schaffen, wobei der Rahmen (4) mit Vergusskörper (3) die Kontaktstelle zur Umgebung hin verschließt.

2. Anordnung nach Anspruch 1,
**dadurch gekennzeichnet, dass**
das Ende des Anschlusskabels (1) mit einer leitfähigen Folie verbunden ist, auf welcher das Pad (2) aus leitfähigem Vlies (2) vorgesehen ist.

3. Anordnung nach Anspruch 1 oder 2,
**dadurch gekennzeichnet, dass**
das Pad (2) aus leitfähigem Vlies (2) ein- oder doppelseitig klebende Eigenschaften aufweist.

4. Anordnung nach einem der vorangegangenen Ansprüche,
**dadurch gekennzeichnet, dass**
das leitfähige Vlies (2) aus mehreren Lagen besteht.

5. Anordnung nach Anspruch 4,
**dadurch gekennzeichnet, dass**
die Lagen kreuzgelegt sind.

6. Anordnung nach einem der vorangegangenen Ansprüche,
**dadurch gekennzeichnet, dass**
das leitfähige Vlies (2) elastische Eigenschaften besitzt.

7. Anordnung nach einem der vorangegangenen Ansprüche,
**dadurch gekennzeichnet, dass**
der Vergussblock (3) eingefärbt ist, um die Kontaktstelle optisch zu verdecken.

8. Anordnung nach einem der vorangegangenen Ansprüche,
**dadurch gekennzeichnet, dass**
der Rahmen (4) selbstklebende Eigenschaften besitzt und vor der Verklebung mit dem flächigen Gebilde (5) von einem Schutzmaterial bedeckt ist.

9. Anordnung nach Anspruch 8,
**dadurch gekennzeichnet, dass**
das Schutzmaterial die gesamte vom Rahmen (4) begrenzte Oberfläche des Vergusskörpers (3) bedeckt.

10. Anordnung nach einem der vorangegangenen Ansprüche,
**dadurch gekennzeichnet, dass**
der Vergusskörper (3) eine wannenartige Form besitzt, wobei innenseitig in Richtung zum Vliespad (2) eine Vielzahl von stiftförmigen Fortsätzen oder Nasen ausgebildet ist, welche eine innige Verbindung zwischen Anschlusskabelende (1) und/oder leitfähiger Folie mit dem Vliespad (2) bewirken.

## Claims

1. A contact arrangement for conductors provided on flat structures (5), in particular on glass panels (5) wherein the conductors include a contact spot in their connecting section,
**characterized in that**
an end of a connecting cable (1) or of another connecting device is electrically and mechanically connected with a pad (2) made from a conductive fleece (2) and the connecting cable (1) thus configured is introduced into an encasement block (3) that is open on one side and which includes a frame (4) which envelops the fleece (2) and which is provided with glue,
a surface of the conductive fleece (2) that is laterally defined by the frame (4) is adapted to a surface of the contact location to provide a contact connection between the contact location and the fleece surface (2) through a glue connection between the frame (4) and the flat structure (5) through surface pressure, wherein the frame (4) with the encasement block (3) closes the contact location towards an ambient.

2. The arrangement according to claim 1,
**characterized in that**
the end of the contact cable (1) is connected with a conductive foil on which the pad (2) made from the conductive fleece (2) is provided.

3. The arrangement according to claim 1 or 2,
**characterized in that**
the pad (2) made from the conductive fleece (2) has one or double sided gluing properties.

4. The arrangement according to one of the preceding claims,
**characterized in that**
the conductive fleece (2) is made from plural layers.

5. The arrangement according to claim 4,
**characterized in that**
the layers are laid in a cross over pattern.

6. The arrangement according to one of the preceding claims,
**characterized in that**
the conductive fleece (2) has elastic properties.

7. The arrangement according to one of the preceding claims,
**characterized in that**
the encasement block (3) is colored in order to optically cover the contact location.

8. The arrangement according to one of the preceding claims,
**characterized in that**
the frame (4) has self-adhesive properties and is covered with a protective material before gluing with the flat structure (5).

9. The arrangement according to claim 8,
**characterized in that**
the protective material covers an entire surface of the encasement element (3) that is defined by the frame (4).

10. The arrangement according to one of the preceding claims,
**characterized in that**
the encasement element (3) has a tub shape, wherein a plurality of pin shaped protrusions or lugs is provided on an inside of the encasement element oriented towards the fleece pad (2) wherein the pin shaped protrusions or lugs cause a firm connection between the end of the connecting cable (1) and/or the conductive foil with the fleece pad (2).

## Revendications

1. Agencement de mise en contact pour des conducteurs présents sur des structures surfaciques (5), en particulier des plaques de verre (5), qui présentent un point de contact dans leur portion de connexion,
**caractérisé en ce que**
une extrémité d'un câble de connexion (1) ou d'un autre moyen de connexion est reliée électriquement et mécaniquement à un patin (2) en un non-tissé conducteur (2) et le câble de connexion (1) ainsi confectionné est introduit dans un bloc de coulée (3) ouvert sur un côté, qui comporte un cadre (4) entourant le non-tissé (2) et doté de colle,
la surface délimitée latéralement par le cadre (4) du non-tissé conducteur (2) est en outre accordée à la surface du point de contact, afin de réaliser, via une liaison collée entre le cadre (4) et la structure surfacique (5), une liaison à contact effectuée par pressage en surface entre le point de contact et la surface du non-tissé (2), dans lequel le cadre (4) avec le corps de coulée (3) referme le point de contact vers l'environnement.

2. Agencement selon la revendication 1,
**caractérisé en ce que** l'extrémité du câble de connexion (1) est reliée à un film conducteur sur lequel est prévu le patin (2) en non-tissé conducteur (2).

3. Agencement selon la revendication 1 ou 2,
**caractérisé en ce que** le patin (2) en non-tissé conducteur (2) possède des propriétés collantes sur un ou sur deux côtés.

4. Agencement selon l'une des revendications précédentes,
**caractérisé en ce que** le non-tissé conducteur (2) est composé de plusieurs couches.

5. Agencement selon la revendication 4,
**caractérisé en ce que** les couches sont posées croisées.

6. Agencement selon l'une des revendications précédentes, **caractérisé en ce que** le non-tissé conducteur (2) possède des propriétés élastiques.

7. Agencement selon l'une des revendications précédentes,
**caractérisé en ce que** le bloc de coulée (3) est coloré, afin de couvrir le point de contact sur le plan optique.

8. Agencement selon l'une des revendications précédentes,
**caractérisé en ce que** le cadre possède des propriétés autocollantes et est recouvert d'un matériau protecteur avant le collage avec la structure surfacique (5).

9. Agencement selon la revendication 8, **caractérisé en ce que** le matériau protecteur recouvre la totalité de la surface du corps de coulée (3) délimitée par le cadre (4).

10. Agencement selon l'une des revendications précédentes,
**caractérisé en ce que** le corps de coulée (3) possède une forme semblable à une cuvette, dans laquelle une pluralité de prolongements ou de doigts en forme de tige sont réalisés du côté intérieur en direction du patin de non-tissé (2), qui entraîne une liaison intime entre l'extrémité du câble de connexion (1) et/ou du film conducteur avec le patin de non-tissé (2).
